# EUROPÄISCHE PATENTANMELDUNG

(11) **EP 4 443 054 A1**
(43) Veröffentlichungstag der Anmeldung: **09.10.2024**
(21) Anmeldenummer: 24166748.4
(22) Anmeldetag: 27.03.2024
(51) Int. Cl.: F23D 14/02, F23D 14/66, F23L 15/04, F23N 3/00, F23N 5/02, F24B 1/188, F24H 9/00

(54) **HEIZUNGSANLAGE, VERFAHREN ZUM BETREIBEN EINER HEIZUNGSANLAGE UND COMPUTERPROGRAMM**

(30) Priorität: 05.04.2023 DE 102023108717
(71) Anmelder: Vaillant GmbH, 42859 Remscheid NRW (DE)
(72) Erfinder: Mathieu, Lionel, 44300 NANTES (FR); Richard, Patrice, 44300 Nantes (FR); Chauvin, David, 44640 LE PELLERIN (FR)
(74) Vertreter: Popp, Carsten

(57) **Zusammenfassung**

Die Erfindung betrifft eine Heizungsanlage (17), aufweisend einen vormischenden Brenner (3), dessen Abgasstrom einem Zusatzwärmetauscher (18) zugeführt wird, der dazu eingerichtet ist, Wärme des Abgasstromes des Brenners (3) auf einen, dem Brenner zuzuführenden Verbrennungsluftstrom zu übertragen, und eine Bypassleitung (19) die den dem Brenner (3) zuzuführenden Verbrennungsluftstrom am Zusatzwärmetauscher (18) vorbeiführt, sowie einem Aktuator (20), der eine Verteilung des Verbrennungsluftstromes auf Zusatzwärmetauscher (18) und Bypassleitung (19) beeinflusst. Die Erfindung kann die Energieeffizienz eines Heizgerätes (1) steigern. Zudem werden ein Verfahren zum Betreiben eine Heizungsanlage (17), ein Computerprogramm und eine Verwendung einer Bypassleitung (19) vorgeschlagen.

## Beschreibung

Die Erfindung betrifft eine Heizungsanlage, ein Verfahren zum Betreiben einer Heizungsanlage sowie ein Computerprogramm.

Vormischende Heizgeräte weisen in der Regel einen, in einer Brennkammer angeordneten, Brenner auf, dem ein Gemisch aus Brenngas und Verbrennungsluft zugeführt und verbrannt wird. Die Verbrennungsprodukte können aus der Brennkammer über einen internen Abgaskanal des Heizgerätes einer Abgasanlage zugeführt werden.

Aufgrund steigender Energiekosten als auch aus Gründen des Klima- und Umweltschutzes besteht ein ausgeprägtes Bedürfnis nach energetisch effizienten Heizgeräten und es gibt intensive Bemühungen die Effizienz zu steigern.

Die EP 0 846 922 A2 schlägt zu Verbesserung der Energieeffizienz vor, einen Wärmetauscher zur Nutzung der Restwärme des Abgases vorzusehen, der diese auf den Wärmeträger eines Heizkreises überträgt. Dies kann jedoch bei hohen Rücklauftemperaturen in Verbindung mit den niedrigen Abgastemperaturen eines Brennwertgerätes kaum genutzt werden.

Die EP 0 793 063 A1 schlägt vor, die dem Heizgerät zuzuführende Verbrennungsluft mittels eines Wärmetauschers im Abgasweg vorzuwärmen. Der Wärmetauscher kann dabei als Rohrschlange in einer Abgasleitung ausgebildet sein. Nachteilig können bei dieser Lösung hohe Außentemperaturen zu einer zu starken Erwärmung der Verbrennungsluft führen, die die Effizienz der Verbrennung mindert und auch Schäden am Brenner verursachen kann.

Aufgabe der vorliegenden Erfindung ist es, die mit Bezug auf den Stand der Technik geschilderten Probleme zumindest teilwiese zu lindern und insbesondere eine Heizungsanlage, ein Verfahren zum Betreiben einer Heizungsanlage sowie ein Computerprogramm vorzuschlagen, die die Energieeffizienz gegenüber dem Stand der Technik verbessern können.

Die Erfindung soll zudem einen sicheren Betrieb der Heizungsanlage ermöglichen und einfach umzusetzen sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Heizungsanlage bei, aufweisend einen vormischenden Brenner, dessen Abgasstrom einem Zusatzwärmetauscher zugeführt wird und der dazu eingerichtet ist, Wärme des Abgasstromes des Brenners auf einen, dem Brenner zuzuführenden Verbrennungsluftstrom zu übertragen und eine Bypassleitung die den dem Brenner zuzuführenden Verbrennungsluftstrom am Zusatzwärmetauscher vorbeiführt, sowie einem Aktuator, der eine Verteilung des Verbrennungsluftstromes auf Zusatzwärmetauscher und Bypassleitung beeinflusst.

Teil der Heizungsanlage kann ein Heizgerät sein, das zumindest den vormischenden Brenner umfasst. Der Brenner kann insbesondere ein Brenngas, beispielsweise ein Erdgas, Flüssiggas oder Wasserstoff als Brennstoff nutzen und in einer Brennkammer angeordnet sein. Das Heizgerät kann eine, insbesondere als Gebläse ausgebildete, Fördereinrichtung umfassen, die Verbrennungsluftstrom bzw. einen Verbrennungsgemischstrom aus Brennstoff (Brenngas) und Verbrennungsluft fördern kann. Der Verbrennungsluftstrom kann dabei über eine Verbrennungsluftzuführung zugeführt werden. Ein Gasventil kann dazu eingerichtet sein, einen, einem vorgegebenen Verbrennungsluftverhältnis entsprechenden, Massestrom (oder Volumenstrom) Brenngas zuzusetzen. Anschließend kann das gebildete Verbrennungsgemisch über einen Gemischkanal dem Brenner zugeführt und dort verbrannt werden. Das Heizgerät kann hierfür einen pneumatischen oder elektronischen Gas-Luftverbund bilden.

Zur Wärmegewinnung kann das Heizgerät mindestens einen (regulären) Wärmetauscher umfassen, der bei der Verbrennung entstehende Wärme auf einen, in einem Heizkreislauf zirkulierenden Wärmeträger übertragen kann. Bei dem Wärmeträger handelt es ich in der Regel um Heizungswasser. Die Heizungsanlage kann insbesondere Brennwerttechnik umfassen, die es ermöglicht, die Kondensationswärme des im Abgas enthaltenen Wasserdampfes zu nutzen. Hierzu kann ein weiterer Wärmetauscher vorgesehen sein.

Es wird vorgeschlagen einen Zusatzwärmetauscher vorzusehen, der im Abgasweg der Heizungsanlage angeordnet sein kann. Der Zusatzwärmetauscher kann insbesondere auf eine Strömungsrichtung der Heizungsanlage bezogen dem mindestens einen Wärmetauscher des Heizgerätes nachgeordnet sein. Der Zusatzwärmetauscher kann Wärme des Abgasstromes des Brenners der Heizungsanlage auf den, durch die Fördereinrichtung geförderten, Verbrennungsluftstrom des Brenners übertragen. Dies kann die Effizienz der Heizungsanlage steigern.

Die Bypassleitung ermöglicht eine Umgehung des Zusatzwärmetauschers durch den Verbrennungsluftstrom. Der Aktuator kann die Verteilung des Verbrennungsluftstromes auf Bypassleitung und Zusatzwärmetauscher beeinflussen. Mit anderen Worten kann der Aktuator den Verbrennungsluftstrom auf Bypassleitung und Zusatzwärmetauscher gemäß einer Vorgabe aufteilen. Hierfür kann der Aktuator manuell oder (elektronisch) ansteuerbar bedient werden.

Bypassleitung und Aktuator ermöglichen somit eine Umgehung des Zusatzwärmetauschers durch den Verbrennungsluftstrom, falls die Verbrennungsluft im Zusatzwärmetauscher auf eine Temperatur größer einer oberen Grenztemperatur erwärmt wird und somit eine Abschaltung der Vorwärmung des Verbrennungsluftstroms erfolgen soll. Eine Umgehung des Zusatzwärmetauschers kann zudem erfolgen, wenn die Temperatur des Abgasstroms am Ausgang des Zusatzwärmetauschers eine untere Grenztemperatur unterschreitet. Dies kann sinnvoll erscheinen, wenn ein Risiko einer Vereisung der Abgasanlage durch Einfrieren des im Abgasstrom enthaltenen Wassers besteht.

Die Verwendung der Bezeichnungen Ausgang und Eingang des Zusatzwärmetauschers sind auf die Strömungsrichtung von Abgasstrom und Verbrennungsluftstrom bezogen. Somit wären der Ausgang des Verbrennungsluftstromes als auch der Eingang des Abgasstromes am Zusatzwärmetauscher dem Heizgerät bzw. Brenner zugewandt.

Gemäß einer Ausgestaltung kann der Aktuator ein Ventil in der Bypassleitung sein. Das Ventil kann hierbei auch als schließbare Klappe verstanden werden. Insbesondere kann der Aktuator ansteuerbar und motorisch geöffnet und geschlossen werden. Durch einen erhöhten Strömungswiderstand des Zusatzwärmetauschers gegenüber der Bypassleitung wird bei einer geöffneten Bypassleitung ein wesentlicher Teil des Verbrennungsluftstromes durch die Bypassleitung strömen.

Gemäß einer Ausgestaltung kann ein erster Temperatursensor vorgesehen sein, der einen Rückschluss auf die Temperatur des aus dem Zusatzwärmetauscher austretenden Verbrennungsluftstromes ermöglicht. Der erste Temperatursensor kann somit eine erste Temperatur des Verbrennungsluftstromes am Ausgang des Zusatzwärmetauschers erfassen. Der erste Temperatursensor kann hierfür insbesondere, in Strömungsrichtung des Verbrennungsluftstromes gesehen, dem Zusatzwärmetauscher und einer Abzweigung der Bypassleitung nachgeordnet sein, so dass eine Temperatur des Verbrennungsluftstromes unabhängig von der Stellung des Aktuators, und somit von dem Umstand, ob der Verbrennungsluftstrom durch den Zusatzwärmetauscher oder die Bypassleitung strömt, erfasst werden kann.

Gemäß einer Ausgestaltung kann ein zweiter Temperatursensor vorgesehen sein, der einen Rückschluss auf die Temperatur des aus dem Zusatzwärmetauscher austretenden Abgasstromes ermöglicht. Der zweite Temperatursensor kann somit eine zweite Temperatur des Abgasstromes am Ausgang des Zusatzwärmetauschers erfassen. Der zweite Temperatursensor kann hierfür insbesondere, in Strömungsrichtung des Abgasstromes gesehen, dem Zusatzwärmetauscher und einer Abzweigung der Bypassleitung nachgeordnet sein, so dass eine Temperatur des Abgasstromes unabhängig von der Stellung des Aktuators erfasst werden kann.

Erster und zweiter Temperatursensor können dabei aus dem Stand der Technik bekannte Temperatursensoren sein, die beispielsweise in einer Wandung der entsprechenden Leitung angeordnet sein können.

Gemäß einer Ausgestaltung kann das Heizgerät eine Leistung von mehr als 150 kW [Kilowatt] oder insbesondere mehr als 180 kW aufweisen. Eine hohe Leistung kann eine schnelle Amortisation der Aufwendungen für die Umsetzung der Erfindung ermöglichen.

Gemäß einer Ausgestaltung kann auch der Zusatzwärmetauscher und die Bypassleitung mit dem Aktuator im Gehäuse des Heizgerätes angeordnet sein. Dies kann den Montageaufwand für die Umsetzung der Erfindung verringern.

Alternativ kann der Zusatzwärmetauscher mit der Bypassleitung und dem Aktuator auch in einer Abgasanlage mehrerer Brenner (bzw. Heizgeräte) angeordnet sein und den Verbrennungsluftstrom für mehrere oder alle Heizgeräte erwärmen.

Nach einem weiteren Aspekt wird auch ein Verfahren zum Betreiben einer Heizungsanlage vorgeschlagen. Die Heizungsanlage kann dabei
- einen Zusatzwärmetauscher, dazu eingerichtet Wärme von einem Abgasstrom des Brenners auf einen Verbrennungsluftstrom zu übertragen,
- eine Bypassleitung, die den Verbrennungsluftstrom am Zusatzwärmetauscher vorbeiführen kann,
- einen Aktuator, der eine Verteilung des Verbrennungsluftstroms auf Zusatzwärmetauscher und Bypassleitung beeinflusst, sowie
- einen ersten Temperatursensor, der eine erste Temperatur des Verbrennungsluftstromes am Ausgang des Zusatzwärmetauschers erfasst, umfassen,
wobei der Aktuator bei einem Überschreiten einer vorgegebenen oberen Grenztemperatur durch die erfasste erste Temperatur den Verbrennungsluftstrom zumindest teilweise durch die Bypassleitung leitet.

Das Verfahren kann insbesondere permanent und dauerhaft durchgeführt werden. Solange die erste Temperatur kleiner der oberen Grenztemperatur ist, kann die Bypassleitung durch den Aktuator vollständig geöffnet sein. Es wird der maximal vom Zusatzwärmetauscher übertragbare Wärmestrom vom Abgasstrom auf den Verbrennungsluftstrom übertragen. Somit wird die Verlustwärme reduziert. Ein Überschreiten der oberen Grenztemperatur durch die erste Temperatur kann eine verminderte Effizienz der Verbrennung am Brenner bewirken.

Gemäß einer Ausgestaltung des Verfahrens kann eine zweite Temperatur eines zweiten Temperatursensors, angeordnet an einem Ausgang des Abgasstromes aus dem Zusatzwärmetauscher, erfasst werden und der Aktuator bei einem Unterschreiten einer vorgegebenen unteren Grenztemperatur den Verbrennungsluftstrom zumindest teilweise durch die Bypassleitung leiten.

Ein Überprüfen der zweiten Grenztemperatur durch Vergleichen mit einem vorgegebenen unteren Grenzwert kann ein Einfrieren und möglicherweise zumindest teilweises Blockieren des Ausgangs der Abgasanlage durch dort sich anlagerndes und gefrierendes Wasser verhindern. Dies kann insbesondere bei tiefen Außentemperaturen relevant sein.

Gemäß einer Ausgestaltung können weitere Parameter in die Ausführung eines hier vorgeschlagenen Verfahrens einbezogen werden. Dies können beispielsweise Betriebsparameter des Heizgerätes sein. So kann beispielweise im Teillastbetrieb des Heizgerätes eine Temperatur des Verbrennungsluftstromes (geringfügig) oberhalb des oberen Grenzwertes problemlos möglich sein und die Effizienz steigern. Auch könnte eine Außentemperatur einbezogen werden, wobei bei einer Außentemperatur oberhalb 0°C ein Einfrieren von Wasser am Ausgang der Abgasanlage unwahrscheinlich ist und somit ein Vergleich mit der unteren Grenztemperatur (und ein Öffnen der Bypassleitung) nicht notwendig ist.

Ein zumindest teilweises Leiten durch die Bypassleitung bei einem Überschreiten der oberen Grenztemperatur oder einem Unterschreiten der unteren Grenztemperatur kann auch ein teilweises Öffnen oder Schließen des Aktuators bedeuten, so dass eine Temperatur nahe der oberen oder unteren Grenztemperatur eingestellt werden kann. Hierfür kann gegebenenfalls auch eine (Temperatur-)Regelung eingesetzt werden.

Die obere und untere Grenztemperatur können im Vorfeld an einer Referenzheizungsanlage ermittelt werden, wobei die obere Grenztemperatur in der Regel einer Spezifikation eines Heizgerätes entnommen werden kann. In die Bestimmung der unteren Grenztemperatur kann unter anderem die Länge der Abgasanlage einbezogen werden.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm (produkt), umfassend Befehle, die bei der Ausführung des Programms durch das Heizgerät, die Heizungsanlage bzw. einem Regel- und Steuergerät des Heizgerätes oder der Heizungsanlage, die Heizungsanlage veranlassen, ein hier vorgeschlagenes Verfahren auszuführen. Die Heizungsanlage kann hierfür mindestens einen (ersten und/ oder zweiten) Temperatursensor aufweisen, mit denen ein verfahrensdurchführender Computer elektrisch verbunden sein kann. Zudem kann der verfahrensdurchführende Computer mit dem elektrisch ansteuerbaren Aktuator der Bypassleitung elektrisch verbunden ein. Auf einem Speicher des verfahrensdurchführenden Computers können zudem zumindest ein oberer und/ oder unterer Grenzwert hinterlegt sein.

Es wird insbesondere bzw. auch eine Verwendung einer Bypassleitung eines (Zusatz)Wärmetauschers zur Verhinderung von kritischen Temperaturen des einem Heizgerät zuzuführenden Verbrennungsluftstrom und/ oder eines Abgasstromes eines Heizgerätes vorgeschlagen. Mittels der Bypassleitung kann der Zusatzwärmetauscher, der einen Abgasstrom und einen Verbrennungsluftstrom thermisch koppeln kann, umgangen und so kritische Temperaturen vermieden werden.

Die Erläuterungen zu der Heizungsanlage können auch zur näheren Charakterisierung des Verfahrens und des Computerprogrammes herangezogen werden, und umgekehrt.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit eine Heizungsanlage, ein Verfahren zum Betreiben einer Heizungsanlage, ein Computerprogramm sowie eine Verwendung einer Bypassleitung. angegeben, welche die mit Bezug auf den Stand der Technik geschilderten Probleme zumindest teilweise lösen. Insbesondere tragen die Heizungsanlage und das Verfahren zumindest dazu bei, die Energieeffizienz der Heizungsanlage zu steigern und gleichzeitig einen sicheren Betrieb der Heizungsanlage sicher zu stellen.

Als weiterer Vorteil erfordert die Erfindung nur unwesentliche bauliche Änderungen an einem Heizgerät. So ist lediglich ein Zusatzwärmetauscher mit Bypassleitung und Aktuator einzubringen. Es hat sich gezeigt, dass Aufwendungen hierfür durch die gesteigerte Energieeffizienz schnell amortisiert werden können.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: eine hier vorgeschlagene Heizungsanlage.

Fig. 1 zeigt beispielhaft und schematisch eine hier vorgeschlagene Heizungsanlage 17 mit einem Heizgerät 1. Dieses kann über eine Verbrennungsluftzuführung 4 einen Verbrennungsluftstrom durch eine Fördereinrichtung 2 ansaugen und über ein Gasventil 5 einen Massestrom Brenngas aus einer Gaszuführung 14, beispielsweise Wasserstoff, dem angesaugten Verbrennungsluftstrom zusetzen. In der Verbrennungsluftzuführung 4 kann ein Durchflusssensor 12 angeordnet sein. Das Verbrennungsgemisch aus Brenngas und Verbrennungsluft kann nunmehr über einen Gemischkanal 11 einem, in einer Brennkammer 8 angeordneten, Brenner 3 zugeführt werden. Der in der Brennkammer 8 entstehende Abgasstrom (Verbrennungsprodukte) kann über einen Abgaskanal 9 aus der Brennkammer 8 einer Abgasleitung (Abgasanlage) 10 zugeführt werden. Der Brenner 3 kann eine Flammenüberwachung 13 aufweisen, beispielsweise ein UV-Sensor. Der UV-Sensor kann, vor den hohen Temperaturen des Brenners 3 geschützt, außerhalb der Brennkammer 8 angeordnet sein. In der Brennkammer 8 kann mindestens ein Wärmetauscher 15 angeordnet sein, der bei der Verbrennung entstehende Wärme auf einen in einem Heizkreis 16 zirkulierenden Wärmeträger übertragen kann.

Im Abgaskanal 9 kann ein Zusatzwärmetauscher 18 angeordnet sein, der auch von der Verbrennungsluftzuführung 4 durchströmt werden kann, so dass ein Wärmestrom vom Abgasstrom auf einen Verbrennungsluftstrom übertragen werden kann. Zudem kann eine Bypassleitung 19 zur Umgehung des Zusatzwärmetauschers 18 durch den Verbrennungsluftstrom vorgesehen sein. In der Bypassleitung 19 kann ein Aktuator 20 angeordnet sein, der die Bypassleitung (auch teilweise) öffnen und schließen kann.

Ein erster Temperatursensor 21 kann in der Verbrennungsluftzuführung 4, in einer Strömungsrichtung 6 des Heizgerätes 1 gesehen, hinter dem Zusatzwärmetauscher 18 sowie der Abzweigung der Bypassleitung 19 angeordnet sein, so dass eine erste Temperatur des Verbrennungsluftstromes nach einem Durchströmen des Zusatzwärmetauschers 18 und/ oder der Bypassleitung 19 erfasst werden kann. Ein zweiter Temperatursensor 22 kann im Abgaskanal 9 gleichfalls in Strömungsrichtung 6 gesehen hinter dem Zusatzwärmetauscher 18 vorhanden sein.

Das Heizgerät kann zudem ein Regel- und Steuergerät 7 aufweisen. Das Regel- und Steuergerät 7 kann zur Durchführung eines hier vorgeschlagenen Verfahrens eingerichtet sein und hierfür mit dem ersten und zweiten Temperatursensor 21, 22 und dem Aktuator 20 elektrisch verbunden sein.

Im Rahmen der Durchführung eines hier vorgeschlagenen Verfahrens kann das Regel- und Steuergerät 7 die erste und/ oder zweite Temperatur am ersten und/ oder zweiten Temperatursensor 21, 22 erfassen und bei einem Überschreiten einer oberen Grenztemperatur durch die erste Temperatur und/ oder einem Unterschreiten der unteren Grenztemperatur durch die zweite Temperatur ein zumindest teilweises Öffnen der Bypassleitung 19 durch den Aktuator 20 initiieren.

### Bezugszeichenliste

- 1: Heizgerät
- 2: Fördereinrichtung
- 3: Brenner
- 4: Verbrennungsluftzuführung
- 5: Gasventil
- 6: Strömungsrichtung
- 7: Regel- und Steuergerät
- 8: Brennkammer
- 9: Abgaskanal
- 10: Abgasleitung
- 11: Gemischkanal
- 12: Durchflusssensor
- 13: Flammenüberwachung
- 14: Gaszuführung
- 15: Wärmetauscher
- 16: Heizkreis
- 17: Heizungsanlage
- 18: Zusatzwärmetauscher
- 19: Bypassleitung
- 20: Aktuator
- 21: erste Temperatursensor
- 22: zweite Temperatursensor

## Patentansprüche

1. Heizungsanlage (17), aufweisend einen vormischenden Brenner (3), dessen Abgasstrom einem Zusatzwärmetauscher (18) zugeführt wird, der dazu eingerichtet ist, Wärme des Abgasstromes des Brenners (3) auf einen, dem Brenner (3) zuzuführenden, Verbrennungsluftstrom zu übertragen, und eine Bypassleitung (19) die den dem Brenner (3) zuzuführenden Verbrennungsluftstrom am Zusatzwärmetauscher (18) vorbeiführt, sowie mindestens einem Aktuator (20), mit dem eine Verteilung des Verbrennungsluftstromes auf Zusatzwärmetauscher (18) und Bypassleitung (19) beeinflussbar ist.

2. Heizungsanlage (17) nach Anspruch 1, wobei der Aktuator (20) ein ansteuerbares Ventil angeordnet in der Bypassleitung (19) ist.

3. Heizungsanlage (17) nach Anspruch 1 oder 2, wobei zusätzlich ein erster Temperatursensor (21) vorgesehen ist, der einen Rückschluss auf die Temperatur des aus dem Zusatzwärmetauscher (18) austretenden Verbrennungsluftstromes ermöglicht, und der Aktuator (20) dazu eingerichtet ist, bei einem Überschreiten einer vorgegebenen oberen Grenztemperatur durch die vom ersten Temperatursensor (21) erfasste erste Temperatur den Verbrennungsluftstrom zumindest teilweise durch die Bypassleitung (19) zu leiten.

4. Heizungsanlage (17) nach einem der vorangehenden Ansprüche, wobei ein zweiter Temperatursensor (22) vorgesehen ist, der einen Rückschluss auf die Temperatur des aus dem Zusatzwärmetauscher (18) austretenden Abgasstromes ermöglicht, und der Aktuator (20) dazu eingerichtet ist, bei einem Unterschreiten einer vorgegebenen unteren Grenztemperatur durch die vom zweiten Temperatursensor (22) erfasste zweite Temperatur den Verbrennungsluftstrom zumindest teilweise durch die Bypassleitung (19) zu leiten.

5. Heizungsanlage (17) nach einem der vorangehenden Ansprüche, wobei die Heizungsanlage eine Leistung von mindestens 150 Kilowatt hat.

6. Heizungsanlage (17) nach einem der vorangehenden Ansprüche, wobei Zusatzwärmetauscher (18) und Bypassleitung (19) innerhalb eines Gehäuses eines Heizgerätes (1) der Heizungsanlage (17) angeordnet sind.

7. Verfahren zum Betreiben einer Heizungsanlage (17), umfassend einen Zusatzwärmetauscher (18), dazu eingerichtet Wärme von einem Abgasstrom auf einen Verbrennungsluftstrom zu übertragen, eine Bypassleitung (19), die den Verbrennungsluftstrom am Zusatzwärmetauscher (18) vorbeiführen kann, mindestens einen Aktuator (20), der eine Verteilung des Verbrennungsluftstroms auf Zusatzwärmetauscher (18) und Bypassleitung (19) beeinflusst, einen ersten Temperatursensor (21), der eine erste Temperatur des Verbrennungsluftstromes am Ausgang des Zusatzwärmetauschers (18) erfasst, wobei der Aktuator (20) bei einem Überschreiten einer vorgegebenen oberen Grenztemperatur durch die erfasste erste Temperatur den Verbrennungsluftstrom zumindest teilweise durch die Bypassleitung (19) leitet.

8. Verfahren nach Anspruch 7, wobei eine zweite Temperatur eines zweiten Temperatursensors (22), angeordnet an einem Ausgang des Abgasstromes aus dem Zusatzwärmetauscher (18), erfasst wird, und der Aktuator (20) bei einem Unterschreiten einer vorgegebenen unteren Grenztemperatur den Verbrennungsluftstrom zumindest teilweise durch die Bypassleitung (19) leitet.

9. Computerprogramm umfassend Befehle, die eine Heizungsanlage (17) nach einem der Ansprüche 1 bis 6 dazu veranlassen, ein Verfahren nach einem der Ansprüche 7 oder 8 auszuführen.
